# EUROPÄISCHE PATENTSCHRIFT

(11) **EP 0 619 235 B1**
(45) Veröffentlichungstag und Bekanntmachung des Hinweises auf die Patenterteilung: **20.12.1995**
(21) Anmeldenummer: 93119499.7
(22) Anmeldetag: 03.12.1993
(51) Int. Cl.: B65D 5/34, B65D 5/48

(54) **Faltkartonverpackung aus 2 Kartonzuschnitten**
Folding packaging box from two cardboard blanks
Boîte d'emballage pliante issue de deux flans en carton

(30) Priorität: 06.04.1993 DE 4311273
(43) Veröffentlichungstag der Anmeldung: 12.10.1994
(73) Patentinhaber: VERLAG DAS BESTE GmbH, D-70178 Stuttgart (DE)
(72) Erfinder: Forster, Joachim c/o Verlag Das Beste GmbH, D-70178 Stuttgart (DE)
(74) Vertreter: Siewers, Gescha, Dr.

(56) Entgegenhaltungen:
- CH-A- 671 747
- DE-U- 9 307 353
- FR-A- 1 514 967
- GB-A- 670 019
- GB-A- 748 003

## Beschreibung

Die Erfindung betrifft eine Faltkartonverpackung aus 2 Kartonzuschnitten, die insbesondere für Bücher mit eingelegten Prämien geeignet ist.

Beim Direktvertrieb von Büchern über den Postweg hat sich in den letzten Jahren verstärkt ein Marketingkonzept durchgesetzt, bei dem dem Käufer zusammen mit dem Buch beigelegte Prämien übersandt werden. Zu diesem Marketingkonzept zählt auch, daß jeder Kunde die Möglichkeit besitzt, das zugesandte Buch zurückzusenden, wobei er die beigelegte Prämie behalten kann. Als Prämien werden Gegenstände sehr unterschiedlicher Form angeboten, die aber regelmäßig zusammen mit dem Buch zur Versendung kommen sollen. Bisher ist es üblich, daß die Bücher selbst in der Regel maschinell verpackt, die Prämien aber mit der Hand beigelegt werden müssen. Weitere Probleme ergeben sich daraus, daß aufgrund der Prämienvielfalt und der unterschiedlichen Abmessungen der Bücher variable Abmessungen für das Bucheinlegefach und auch variable Abmessungen für das Prämieneinlegefach vorhanden sein müssen. Wenn man dann noch berücksichtigt, daß bei großen Verlagen monatlich weit über 1 Million Bücher zur versenden sind, dann ergibt sich zwingend die Forderung danach, den Versand soweit wie möglich maschinell durchzuführen.

Aus der GB 670 019 ist eine Verpackungsmaschine bekannt, mit der aus zwei Kartonstreifen maschinell Kartons erstellt werden können. Die in der GB 670 019 vorgestellten Kartonzuschnitte weisen jedoch den Nachteil auf, daß die damit zu faltenden Kartons nur aus einem einzigen Fach bestehen. Zur Versendung von zwei Gegenständen, wie z.B. eines Buches mit zusätzlicher Prämie sind diese Kartons nicht geeignet, da die beiden Gegenstände sich beim Versand gegenseitig beschädigen könnten.

Es besteht also noch ein Bedarf, Faltkartonverpackungen zu entwickeln, die vollautomatisch verarbeitbar sind, eine variable Fachgestaltung ermöglichen, einen hinreichenden Schutz gegen Versandbeanspruchungen bieten und die ein problemloses Entsorgen der gebrauchten Packstoffe ermöglichen. Zur Lösung dieser Aufgabe wird eine Faltkartonverpackung aus zwei Kartonzuschnitten vorgeschlagen, wobei die rechteckigen Boden- und Deckelteile mit den durch vorgerillte Falzlinien abgeteilten Längsseiten verbunden und einstückig ausgebildet sind und die Querseiten mit einem in der Größe dem Bodenteil entsprechenden Teil durch mehrfache Falzung und vorgerillte Falzlinien verbunden und einstückig ausgebildet sind, die dadurch gekennzeichnet ist, daß die rechteckigen Boden- und Deckelteile weiter mit einer Lasche verbunden sind und daß das Teil einen Einsatz bildet, der durch Falzung um vorgerillte, querverlaufende Falzlinien mit einer Unterteilung versehen ist.

Die erfindungsgemäßen Faltkartonverpackungen, die vollautomatisch maschinell verarbeitbar sind, zeichnen sich dadurch aus, daß die Verpackung aus 2 Kartonzuschnitten besteht, die einerseits einen hinreichenden Schutz des Versendegutes, eine variable Unterteilung der Innenfächer und andererseits eine Verarbeitung auf modernen Packmaschinen der Größenordnung von etwa 50 Packungen/Minute ermöglicht.

Die erfindungsgemäße Verpackung besteht aus einem ersten Zuschnitt, der aufeinanderfolgend später den Deckel, eine Längswand, den Boden, die zweite Längsseite sowie die Verschlußlasche bilden. Diese und die Längsseiten sind durch vorgerillte Falzlinien abgeteilt. Unter Rillen wird dabei ein Verfahren verstanden, bei dem mittels eines stumpfen Gegenstandes Faltkanten in den Zuschnitte eingedrückt werden. Ohne die vorherige Rillung würde der Zuschnitt sonst beim Aufrichten an den Faltkanten reissen und damit zu einer instabilen und unansehnlichen Verpackung führen.

Der zweite Zuschnitt bildet nach dem Aufrichten und Falzen die Querseiten der Verpackung in Form zweier Polster und einen der Größe des Bodenteiles entsprechenden Einsatz, wobei diesem variabel durch vorgerillte Falzlinien ein weiteres Polster zum Zwecke der Unterteilung der Gesamtfläche gebildet werden kann.

Bei der maschinellen Verarbeitung wird zuerst der Einsatz durch Aufrichten und Verkleben der die Querwände bildenden Polster und Aufrichten der Unterteilung bearbeitet, wonach dieser Einsatz dann mit dem ersten Zuschnitt verbunden wird, beispielsweise durch Verkleben mit sogenannten Hotmelts. Anschliessend werden ein oder mehrere Bücher oder ein Buch und eine Prämie eingelegt, die Längsseiten des ersten Zuschnittes hochgefaltet, der Deckel heruntergeklappt und die Verpackung mit Hilfe der Decklasche durch beispielweise Verkleben verschlossen.

Die Unterteilung des Innenfaches dieser Verpackung ist variabel und kann daher je nach Rillung des Zuschnittes so ausgelegt werden, daß in dieser Verpackung verschiedene Bücher oder ein Buch oder ein anderer Gegenstand untergebracht werden können. Derartige Verpackungen eignen sich aber nicht nur zum Verschicken von Büchern, sondern beispielsweise auch für andere stoß- und druckempfindliche Gegenstände, die in großer Zahl und in genormten Maßen zu versenden sind.

Im folgenden wird die Erfindung anhand der Zeichnungen näher erläutert:
- Abbildung 1: zeigt den erfindungsgemäßen Zuschnitt
- Abbildung 2: zeigt die fertige aufgerichtete Verpackung
Der den Einsatz (1) bildende Zuschnitt ist einstückig und weist an den beiden Enden jeweils drei Rillinien auf, die im aufgerichteten Zustand durch Falzung und Drehen nach innen die Querwände (2a, 2b) in Form eines Polsters bilden. An variabler Stelle des Einsatzes (1) sind drei weitere beabstandete vorgerillte Falzlinien angebracht, die beim Aufrichten entlang dieser Linien ebenfalls ein nach unten offenes Polster (3) zur Unterteilung des Einsatzes (1) bilden.

Der zweite Zuschnitt besteht aus dem Deckel (7) und dem Boden (6) sowie den durch vorgerillte Falzlinien angedeuteten Längswänden (4a, 4b) sowie der Verschlußlasche (8). Bei dem maschinellen Zusammensetzen und Aufrichten der Verpackung wird zuerst der Zuschnitt des Einsatzes (1) gefaltet und die Seitenpolster verklebt. In diesem Zustand wird der Einsatz mit der Bodenfläche (6) ebenfalls verklebt, worauf anschliessend dann die Längsseiten hochgefaltet und die Lasche und der Deckel durch Verkleben oder in ähnlicher Weise miteinander verbunden werden.

## Patentansprüche

1. Faltkartonverpackung aus 2 Kartonzuschnitten, wobei die rechteckigen Boden- und Deckelteile (6, 7) mit den durch vorgerillte Falzlinien abgeteilten Längsseiten (4a, 4b) verbunden und einstückig ausgebildet sind und die Querseiten (2a, 2b) mit einem in der Größe dem Bodenteil (6) entsprechenden Teil (1) durch mehrfache Falzung um vorgerillte Falzlinien verbunden und einstückig ausgebildet sind, dadurch gekennzeichnet, daß die rechteckigen Boden- und Deckelteile (6, 7) weiter mit einer Lasche (8) verbunden sind und daß das Teil (1) einen Einsatz (1) bildet, der durch Falzung um vorgerillte querverlaufende Falzlinien mit einer Unterteilung (3) versehen ist.

2. Faltkartonverpackung nach Anspruch 1, dadurch gekennzeichnet, daß die Querseiten (2a, 2b) mit dem Einsatz (1) und diese wiederum mit dem Boden (6) des anderen Zuschnittes verklebt sind.

3. Faltkartonverpackung nach Anspruch 1 oder 2, dadurch gekennzeichnet, daß die Verbindung zwischen Lasche (8) und Deckel (7) durch Verklebung hergestellt ist.

## Claims

1. Folding packaging box from two cardboard blanks, in which rectangular bottom, and cover parts (6,7) are connected via longitudinal sides (4a, 4b) having pre-grooved fold lines, and are thus being shaped in one piece, and in which the crosswise sides (2a, 2b) are connected with segment (1), which corresponds in size to the bottom part (6), via several folds using pre-grooved fold lines, and are shaped in one piece, characterized in that the rectangular bottom and cover parts (6, 7) are further linked with a loop (8) and that segment (1) forms an inset (1), which by folding alongside pre-grooved fold lines runnig at right angles provides for a subdivided compartment (3).

2. Folding packaging box according to claim 1, characterized in that the cross-wise sides (2a, 2b) are glued to inset (1), which in turn is glued to the bottom part (6) of the other cardboard blank.

3. Folding packaging box according to claim 1 or 2, characterized in that the connection between loop (8) and cover part (7) is established by glueing.

## Revendications

1. Boîte d'emballage pliante issue de deux flans en carton où le fond rectangulaire (6) et le couvercle rectangulaire (7) sont reliés tout d'un tenant aux grands côtés longitudinaux (4a, 4b), les grands côtés longitudinaux étant divisés des fond (6) et couvercle (7) par des lignes de plage prérainurées et les faces verticales (2a, 2b) sont reliés tout d'un tenant à une pièce (1) correspondant en grandeur au fond (6), les faces verticales (2a, 2b) étant divisées de la dite pièce (1) par des lignes de pliage prérainurées, caractérisée en ce que la pièce rectangulaire de fond (6) et de couvercle (7) est reliée à une patte (8) et que la pièce (1) représente une garniture (1) qui est munie d'une subdivision (3) par plage le long des lignes de pliage transversales prérainurées.

2. Boîte d'emballage pliante selon revendicaton 1, caractérisée en ce que les faces transversales (2a, 2b) sont collées à la garniture (1) et que la dite garniture (1) est collée au fond (6) du deuxième flan.

3. Boîte d'emballage plante selon revendicaton 1 ou 2, caractérisée en ce que la patte (8) et le couvercle (7) sont collés l'un à l'autre.
